# EUROPÄISCHE PATENTSCHRIFT

(11) **EP 4 543 781 B1**
(45) Veröffentlichungstag und Bekanntmachung des Hinweises auf die Patenterteilung: **10.09.2025**
(21) Anmeldenummer: 24771932.1
(22) Anmeldetag: 12.09.2024
(51) Int. Cl.: B65D 77/04, B65D 77/06

(54) **INLINER, VERBUNDPAKET UND TRANSPORTBEHÄLTER MIT EINEM INLINER SOWIE ZUGEHÖRIGES VERFAHREN**
LINER, COMPOSITE PACKAGING AND TRANSPORT CONTAINER COMPRISING A LINER, AND ASSOCIATED METHOD
DOUBLURE, EMBALLAGE COMPOSITE ET CONTENEUR DE TRANSPORT COMPRENANT UNE DOUBLURE, ET PROCÉDÉ ASSOCIÉ

(30) Priorität: 13.09.2023 DE 102023124778
(43) Veröffentlichungstag der Anmeldung: 30.04.2025
(73) Patentinhaber: Bahr, Ulrich, 72290 Lossburg (DE); Haas, Fabian, 72290 Lossburg (DE)
(72) Erfinder: Bahr, Ulrich, 72290 Lossburg (DE); Haas, Fabian, 72290 Lossburg (DE)
(74) Vertreter: RPK Patenanwälte Reinhardt und Kaufmann Partnerschaft mbB (Pforzheim)
(86) Internationale Anmeldenummer: PCT/EP2024/075490
(87) Internationale Veröffentlichungsnummer: WO 2025/056673

(56) Entgegenhaltungen:
- DE-U1- 202014 105 594
- US-A- 4 996 760

## Beschreibung

Die Erfindung betrifft einen Inliner mit den Merkmalen des Oberbegriffs des Anspruches 1, ein Verbundpaket mit einem derartigen Inliner mit den Merkmalen des Anspruches 7, einen mit einem derartigen Inliner versehenen Transportbehälter mit den Merkmalen des Anspruches 9 sowie ein Verfahren zum Einbringen eines Inliners in einen Transportbehälter mit den Merkmalen des Anspruches 11

Transportbehälter zum Transport von z.B. flüssigen, pastösen oder rieselfähigen Transportgütern werden aus flüssigkeitsdichten Kunststoffköpern gebildet, die meist blasgeformt sind. Zum Transport sind derartige Transportbehälter innerhalb eines Gitters oder eines Blechmantels auf einer Palette stehend aufgenommen. Als äußerst wirtschaftliches und kostengünstiges Transportmittel für Flüssigkeiten und z.B. pastöse Transportgüter werden in Industrie und Handel sogenannte Intermediate Bulk Container (IBC) eingesetzt. Sie bestehen aus einer stabilen Gitterbox, in die ein mit wenigstens einer, in der Regel mehreren Befüllung- und Entleerungsarmaturen versehener, aus Kunststoff geblasener Tankbehälter eingesetzt ist. In der Regel weisen diese Transportbehälter Volumina von 500 oder 1000 Liter bis zu 1800 Liter oder auch mehr auf. Im Rahmen dieser Unterlagen fallen unter den Begriff "Transportbehälter" aber auch andere Transportbehälter, wie z.B. Transportbehälter für den Einsatz in anderen Tank- und Transportbereichen, die z.B. aus Edelstahl hergestellt sein können. Grundsätzlich ist auch ein Transportbehälter aus anderen Materialien erfindungsgemäß einsetzbar, z.B. aus Glas oder Kartonagen.

IBC-Transportbehälter werden zum Beispiel mit Farben, Pasten, Säuren, Laugen, Ölen und weiteren Erzeugnissen der chemischen, lebensmittelerzeugenden, medizinischen und pharmazeutischen Industrie für den Transport befüllt und so zu den Anwendern transportiert. Sie können aber auch für die Bereitstellung von Trink- oder Reinigungswasser vielfach Anwendung finden, z.B. in Krisensituationen oder bei Katastrophen.

Es ist ferner bekannt, eine dünnwandige, flexible und z.B. im Wesentlichen schlauchförmige und/oder der Innenkontur angepasste formgeschweißte Folie als Innenhülle innerhalb eines derartigen Transportbehälters vorzusehen. Derartige Innenhüllen werden Inliner oder auch Folieninliner genannt, im Folgenden in diesen Unterlagen werden sie als "Inliner" bezeichnet.

Da die Transportbehälter in der Regel mehrfach eingesetzt werden und je nach Anwendung durch das Füllgut kontaminiert sind, ist es ohne Inliner nach der Entleerung eines derartigen Transportbehälters meist erforderlich, den Transportbehälter vor Neubefüllung sorgfältig zu reinigen. Dies geschieht manuell mit Druck- und Dampfstrahlern oder entsprechenden automatischen Reinigungsanlagen. Der Reinigungsprozess ist zumeist sehr wasserintensiv und erzeugt eine große Menge an Abwasser, das zum Teil aufbereitet und entsorgt werden muss. Dieser Reinigungsprozess und die Entsorgung der Waschflüssigkeiten sind sehr aufwändig und kostenintensiv und unterliegen strengen Regularien, die zudem ständig verschärft werden. Diese Reinigung wirf häufig an speziell dafür ausgerüsteten Stationen durchgeführt. Dies erfordert Transportkapazitäten für die Anlieferung der verunreinigten Container und den Rücktransport zum Abfüller.

Anstelle der Reinigung des Transportbehälters kann dieser mit den Inlinern versehen werden, die insofern flexibel und formangepasst eine dichte Innenauskleidung bilden. Diese Innenauskleidung kann nach Gebrauch wieder entnommen und rezykliert oder bei entsprechender Kontamination thermisch verwertet werden. Durch den hohen Energiegehalt der Kunststoffe empfiehlt sich diese thermische Weiterverwendung.

Aus der DE 20 2014 105 594 U1 ist eine Innenhülle als Inliner zur Einbringung durch eine Öffnung eines Transportbehälters bekannt, wobei der Inliner einen Anschlussadapter für die Befüllung sowie einen Anschlussadapter für die Entleerung umfasst. Diese Adapter können im Bereich einer Befüllungsöffnung und einer Auslauföffnung des Transportbehälters befestigt werden. Adapter und Inliner bilden einen vorgefertigten Verbund. Die Festlegung am Transportbehälter erfolgt über am Transportbehälter vorgesehene Anschlussmittel, in denen die Adapter dort über die entsprechenden Gewinde überschlagen und dann mit den Verschlussdeckeln bzw. der Entleerungsarmatur verklemmt werden. Die Innenhülle weist eine Entfaltungshilfe auf, die zwei voneinander entfernte Abschnitte der Innenhülle vor dem Einbau in den Flüssigkeitsbehälter verbindet oder in einen definierten Abstand zueinander hält und die eingerichtet ist, beim Entfalten der Entfaltungshilfe innerhalb des Flüssigkeitsbehälters sich zumindest einseitig abzulösen oder auf- oder abzureißen oder zu zerreißen. Dadurch kann gezielt die Reihenfolge des Öffnens der Innenhülle vorgegeben werden. So wird sichergestellt, dass sich ein unten zum Einsatz kommender Bodenabschnitt der Innenhülle faltenfrei an den Behälter anlegt. Besonders an der Bodenseite wird eine Faltenfreiheit gefordert, da durch dortige Falten das Auslaufverhalten aus dem Behälter gestört würde. Zudem wird die Innenhülle in einem gefalteten Zustand in den Behälter eingeführt. Die Gefahr ist hoch, dass die Innenhülle sich so an den Flüssigkeitsbehälter anlegt, dass diese ursprünglichen Falten erhalten bleiben. Nach Erzeugen eines relativen Überdrucks innerhalb der Innenhülle bläht sie sich auf, so dass vorhandene Falten gestreckt und geebnet werden. Der relative Überdruck entsteht dadurch, dass Abschnitte der Innenhülle, die nicht als Boden dienen, von der Entfaltung gehindert werden, wenn die Entfaltungshilfe nicht gerissen, bzw. geöffnet ist. Nach dem Öffnen der Entfaltungshilfe(n) kann die Innenhülle sich faltenreduziert an die Behälterinnenwand anlegen.

Die US 4,996,760 A1 zeigt einen Transportbehälter, der einen flexiblen Inliner mit einem Bodenauslassanschluss aufweist. Der Bodenauslassanschluss des Inliners wird mit Hilfe eines Installationswerkzeugs in eine Bodenöffnung des Transportbehälters eingesetzt. Der Bodenauslassanschluss hat eine im Wesentlichen quadratische innere Taschenform, die für die Aufnahme von Fingern des Installationswerkzeugs zur Installation in der Hülle vorgesehen ist. Der Inliner wird auf dem Installationswerkzeug angeordnet und das Installationswerkzeug mit dem darauf angeordneten flexiblen Innenbehälter wird in einen Auslassanschluss am Boden der Schale des Transportbehälters überführt. Der untere Auslassanschlusses des Inliners wird am Auslassanschluss am Boden der Schale befestigt. Dann wird das Installationswerkzeug aus der Schale entfernt, während der flexible Inliner und der untere Auslassanschluss in den installierten Positionen verbleiben.

Aus der EP 2 964 540 B1 sind ein Palettencontainer sowie ein Verfahren zur Einfaltung eines Inliners bekannt, der in den Palettencontainer eingebracht wird. Durch eine entsprechende Faltung kann der Inliner gut in den Transportbehälter eingebracht werden. Über einen Entgasungsstutzen kann aus dem Transportgut austretendes, überschüssiges Gas abgelassen werden. Im Bereich der Bodenarmatur ist ferner als Mittel zur verbesserten Restentleerung des Transportgutes ein flexibles Wellrohr mit einer Vielzahl von seitlichen Bohrungen vorgesehen, so dass der Transportbehälter nahezu restlos entleert werden kann. Das Rohr ist dabei unabhängig vom Inliner an der Befüll- und Entnahmearmatur am Boden des Transportbehälters festgeschraubt.

Dem Stand der Technik ist gemeinsam, dass es bisher sehr aufwändig ist, den Transportbehälter so mit einer Inliner zu versehen, dass dieser optimal an den Innenwänden des Behälters anliegt, um eine starke Faltenbildung des hohlen Inliners zu vermeiden. Eine starke Faltenverbindung ist bei anschließender Befüllung nachteilig, da Taschen in der Auskleidung entstehen, die das Material unter Spannung setzen und zu einer Beschädigung der Auskleidung und damit zu einem Auslaufen des Transportgutes führen können.

Eine vollständige und saubere Entfaltung der Innenauskleidung und damit des Inliners im Transportbehälter wäre daher von Vorteil.

Zur Reinigung gibt es bereits verschiedene Lösungsansätze, doch diese scheitern bisher immer daran, dass
- die Einbringung des Inliners in den IBC sehr aufwändig ist
- der Inliner im IBC nicht positioniert werden kann (der Inliner muss für die Befüllung mit dem Inlinerboden in rechteckiger Form genau entsprechend dem IBC-Innenboden eingelegt werden, da sich beim Befüllen sonst Blasen-Leerräume zwischen Inliner und Innenwand des Umbehälters bilden, die wiederum eines Aufplatzen oder Reißen des Inliners durch Überspannung der Folie begünstigen können)
- ein Aufblasen eines eingelegten Inliners diesen nicht in die richtige Form bringt
- dadurch, dass der Inliner nicht richtig im Bodenbereich des IBC positioniert ist, Luftblasen zwischen Inliner-Folie und IBC-Innenwand entstehen, die, wie zuvor erwähnt, im ungünstigsten Fall zu Bruch oder Riss der Inliner-Folie führen können
- bei der Entnahme nach Entleerung der Inliner aufplatzen kann und Restmengen an Füllgut den IBC kontaminieren

Ausgehend von diesem Stand der Technik liegt der vorliegenden Erfindung die Aufgabe zugrunde, einen Inliner, ein Verbundpaket, einen mit einem Inliner ausgestattetem Transportbehälter sowie ein Verfahren bereitzustellen, bei denen ein optimales Anliegen des Inliners an der Wandung des Transportbehälters gewährleistet ist, gleichzeitig aber auch ein leichtes Einbringen zur Befüllung und Entnehmen nach Entleerung des Inliners möglich ist.

Diese Aufgabe wird durch einen Inliner mit den Merkmalen des Anspruches 1, ein Verbundpaket mit den Merkmalen des Anspruches 7, einen mit einem derartigen Inliner versehenen Transportbehälter mit den Merkmalen des Anspruches 9 sowie ein Verfahren mit den Merkmalen des Anspruches 11 gelöst.

Konzipiert werden soll ein Inliner, vorzugsweise ein Folieninliner, der in einen Transportbehälter wie einen IBC-Container vor Befüllung eingezogen wird und sauber und auf Anforderung sogar aseptisch oder steril sein kann. Der Inliner soll sich ohne zusätzliche Vorrichtungen oder mechanische Hilfen in den Transportbehälter so einsetzen lassen, dass er für die Befüllung im Container optimal positioniert ist, nämlich ausgerichtet entsprechend der Form einer Innenfläche, vorzugsweise des Innenbodens, des Transportbehälters. Erfolgt diese Ausrichtung nicht, ergeben sich beim Befüllen erhebliche Falten in der Wandung des Inliners, was zu einer Blasenbildung zwischen Innenwand des IBC Transportbehälters und des Inliners führen kann. Dadurch wird das statische Gewicht des Füllguts nicht mehr vollständig vom Transportbehälter aufgenommen und der Inliner kann im schlimmsten Fall reißen.

Der Inliner ist zur Aufnahme von Füllgut und zur Einbringung durch eine Öffnung in einer Behälterwandung eines Transportbehälters eingerichtet. Dabei steht der Inliner mit Formstäben in Wirkverbindung, die dafür eingerichtet sind, sich mit dem Inliner im Transportbehälter ähnlich dem Regenschirmprinzip beim Einbringen des Inliners in den Transportbehälter zu öffnen und beim Ausbringen des Inliners zu schließen. Dies ermöglicht vorteilhaft ein orientiertes Platzieren des Inliner im Transportbehälter, vorzugsweise an dessen Bodenfläche, um dadurch die Probleme bei Lösungen nach dem Stand der Technik zu beseitigen.

Dazu weisen die Formstäbe ein flexibles, rückstellfähiges Material auf und sind aus einer verformten Position infolge ihrer Eigenspannung in eine Ruheposition überführbar, die einer geöffneten Stellung des Inliners entspricht. Vorteilhaft können Inliner und Formstäbe so leicht durch die Einfüllöffnung des Transportbehälters eingeführt bzw. entnommen werden. In der entspannten Ruheposition nehmen sie dann die gewünschte Stellung im Transportbehälter ein.

In einem bevorzugten Ausführungsbeispiel sind am Inliner Fixierungselemente vorgesehen, an denen die Formstäbe befestigt sind. Dadurch entsteht vorteilhaft die gewünschte Wirkverbindung, um gezielt die Formstäbe positionieren zu können, und dies in jeder Stellung.

Bevorzugterweise ist der Inliner mit wenigstens zwei Formstäben versehen, die in der Ruheposition an wenigstens einer Stelle übereinander liegen und eine Fläche aufspannen, an deren Ecken die Fixierungselemente vorgesehen sind. Vorteilhaft kann so eine an den jeweiligen Transportbehälter bzw. an wenigstens einer seiner Innenflächen angepasste Fläche aufgespannt und zuverlässig bedeckt werden.

In einem bevorzugten Ausführungsbeispiel bedeckt die aufgespannte Fläche eine Innenfläche, vorzugsweise eine Bodenfläche, des Transportbehälters, um dadurch vorteilhaft einer Faltenbildung entgegenzuwirken und diese vollflächig abzudecken. Beim Befüllen mit Füllgut wird so vorteilhaft möglichen Schäden am Inliner entgegengewirkt.

Vorzugsweise sind die Formstäbe Glasfaserstäbe, die vorteilhaft über die gewünschten Eigenschaften sowie die Eigenspannung verfügen, um im Ausgangszustand eine vorbestimmte Stellung einzunehmen. Andere Materialien mit entsprechenden Eigenschaften sind jedoch ebenso verwendbar. Vorzugsweise bestehen die Formstäbe aus günstigen und/oder wieder aufbereitungsfähigen Materialien, um die Kosten für den Inliner gering zu halten.

In einem bevorzugten Ausführungsbeispiel sind Inliner und Formstäbe in ihrer verformten Position in einem Applikationsschlauch aufnehmbar, dessen Außenabmessungen im Querschnitt kleiner als die Einfüllöffnung des Transportbehälters sind. Dadurch lässt sich der Inliner vorteilhaft leicht manuell in den Transportbehälter einbringen.

Die Aufgabe wird auch durch ein Verbundpaket mit den Merkmalen des Anspruchs 7 gelöst, eingerichtet zur Einbringung eines Inliners durch eine Öffnung in einer Behälterwandung eines Transportbehälters, umfassend
- einen Inliner, ausgestattet mit Formstäben, wie bereits beschrieben,
- einen Applikationsschlauch, in dem der Inliner und die Formstäbe in ihrer verformten Position aufnehmbar sind und dessen Außenabmessungen im Querschnitt kleiner als eine Einfüllöffnung des Transportbehälters sind,

Vorteilhaft ermöglicht dieses Verbundpaket eine vorgefertigte Lösung, die es dem Anwender erleichtert, den Inliner im Transportbehälter zu platzieren und dabei sicherzustellen, dass der Transportbehälter nicht kontaminiert wird.

In einem bevorzugten Ausführungsbeispiel weist das Verbundpaket zusätzlich ein Formteil auf, das dafür eingerichtet ist, den Inliner nach dem Einbringen in den Transportbehälter an dessen Einfüllöffnung zu fixieren, wobei vorzugsweise das Formteil Luftlöcher aufweist. Dadurch wird vorteilhaft einerseits sichergestellt, dass der Inliner problemlos befüllt werden kann, gleichzeitig aber vorzugsweise im Transportbehälter verdrängte Luft leicht entweichen kann.

Die genannte Aufgabe wird auch durch einen Transportbehälter gelöst, der mit einem Inliner, wie oben beschrieben, ausgestattet ist.

Vorzugsweise ist der Transportbehälter so ausgebildet, dass er eine Einfüllöffnung und gegebenenfalls eine Auslauföffnung aufweist sowie mit dem in dem Transportbehälter angeordneten Inliner versehen ist, wobei der Inliner an der Einfüllöffnung festlegbar ist. Dies schafft vorteilhaft die Möglichkeit, ein Befüllen oder auch ein Entleeren ohne ein Verrutschen des Inliners und damit auch ohne Kontamination des Transportbehälters sicherzustellen.

Die genannte Aufgabe wird ebenfalls durch ein Verfahren zum Einbringen eines Inliners, wie oben beschrieben, in einen Transportbehälter durch eine Öffnung in einer Behälterwandung des Transportbehälters gelöst, das die Schritte aufweist:
- Herstellen einer Wirkverbindung von Formstäben und Inliner,
- Überführen der Formstäbe in eine verformte, rückstellfähige Position unter Einführen von Formstäben und Inliner in einen Applikationsschlauch,
- Einbringen des Applikationsschlauchs mit den darin aufgenommenen Inliner und Formstäben durch eine Einfüllöffnung in den Transportbehälter,
- Abziehen des Applikationsschlauchs unter Freisetzen der Formstäbe, die dadurch den Inliner aufspannen und sich in ihre Ruheposition an einer Bodenfläche des Transportbehälters begeben,
- optionales Befüllen des Inliners im Transportbehälter mit Füllgut.

Vorteilhaft kann dadurch leicht der Transportbehälter mit dem Inliner so versehen werden, dass eine Kontamination des Transportbehälter zuverlässig vermieden wird.

Zum Entleeren des im Transportbehälter befindlichen Inliners werden vorzugsweise folgende Schritte durchgeführt:
- Entfernen des Füllguts, vorzugsweise durch Abpumpen, Absaugen mittels einer Sauglanze und Saugpumpe durch die Einfüllöffnung oder Entleeren durch ein Ventil, gegebenenfalls bis auf eine Restmenge an Füllgut,
- Anziehen des Inliners nach oben zur Bildung eines Sumpfs vorzugsweise über den Formstäben,
- Entfernen, vorzugsweise durch Abpumpen durch eine Sauglanze, von Füllgut aus dem Sumpf,
- Entnehmen des Inliners aus dem Transportbehälter.

Durch das Anziehen des Inliners und ein Absaugen/Abpumpen, z.B. unter Verwendung einer speziellen Sauglanze, kann sichergestellt werden, dass auch Restmengen weitestgehend entnehmbar sind, bevor der Inliner aus dem Transportbehälter entnommen wird, so dass sich der entleerte Inliner vorteilhaft aufwandslos von Hand oder mit einer Ausziehvorrichtung durch die Einfüllöffnung entnehmen lässt.

Für den Entleerungsprozess soll sich der Inliner entweder durch Absaugen oder durch Entleeren z.B. durch ein Ventil des Transportbehälters weitgehend vollständig bis auf geringste Restmengen entleeren lassen. Danach soll der durch das Füllgut kontaminierte Inliner sich für den Anwender problemlos zur Entsorgung entnehmen lassen. Der Inliner soll bei der Entnahme nicht beschädigt werden, da bei einer Beschädigung eventuell noch vorhandene geringe Restmengen aus dem Inliner ausfließen können und dadurch der Transportbehälter kontaminiert wird.

Im Folgenden wird die Erfindung an Hand von in den beigefügten Figuren dargestellten Ausführungsbeispielen näher erläutert.
- Fig. 1: eine Ansicht eines ausgelegten Inliners,
- Fig. 2: eine Darstellung gemäß Fig. 1 mit daran angebrachten Formstäben,
- Fig. 3: eine Darstellung des Inliners mit verformten Formstäben,
- Fig. 4, 5: Ansichten des Inliners mit daran angebrachtem Applikationsschlauch,
- Fig. 6, 7: dreidimensionale Ansichten eines Transportbehälters, in den der Inliner mit Applikationsschlauch eingebracht ist sowie beim Abziehen des Applikationsschlauchs;
- Fig. 6a: einen Einführtrichter zum Einführen des durch den Applikationsschlauch geschützten Inliners in den Transportbehälter,
- Fig. 8: eine Darstellung des Transportbehälters gemäß Fig. 6 mit darin eingebrachtem Inliner,
- Fig. 9, 10: Darstellungen des Transportbehälters gemäß Fig. 8 beim Befestigen bzw. Sichern des Einfüllbereichs des Inliners,
- Fig. 11: eine Darstellung des Transportbehälters gemäß Fig. 10 beim Befüllen des Inliners,
- Fig. 12, 13: Darstellungen des Transportbehälters gemäß Fig. 11 mit verschlossenem Inliner bzw. verschlossenem Einfüllbereich,
- Fig. 14: eine Darstellung des Transportbehälters beim Entleeren,
- Fig. 15: eine Darstellung des Transportbehälters gemäß Fig. 14 mit teilweise herausgezogenem Inliner,
- Fig. 16: eine Darstellung des Transportbehälters gemäß Fig. 15 mit abgesaugtem Inliner,
- Fig. 17: eine Darstellung des Transportbehälters gemäß Fig. 16 bei Herausziehen des Inliners,
- Fig. 18: eine Darstellung eines Ablassens einer eventuell vorhandenen Restmenge aus dem Inliner in eine Wanne.

### Beschreibung bevorzugter Ausführungsbeispiele

Bevor die Erfindung im Detail beschrieben wird, ist darauf hinzuweisen, dass sie nicht auf die jeweiligen Bauteile der Vorrichtung sowie die jeweiligen Verfahrensschritte beschränkt ist, da diese Bauteile und Verfahren variieren können. Die hier verwendeten Begriffe sind lediglich dafür bestimmt, besondere Ausführungsformen zu beschreiben und werden nicht einschränkend verwendet. Wenn zudem in der Beschreibung oder in den Ansprüchen die Einzahl oder unbestimmte Artikel verwendet werden, bezieht sich dies auch auf die Mehrzahl dieser Elemente, solange nicht der Gesamtzusammenhang eindeutig etwas Anderes deutlich macht.

Wenn im Rahmen dieser Unterlagen von "Füllgut" 40 die Rede ist, so handelt es sich dabei insbesondere um z.B. flüssige, pastöse oder rieselfähige Transportgüter, mit denen Transportbehälter wie IBC-Container zum Transport dieser Güter befüllt werden.

Ein derartiger Transportbehälter 12 ist in Fig. 6 gezeigt. Es handelt sich im Ausführungsbeispiel um einen IBC-Container, der wie Eingangs erläutert einen in einem Drahtgeflecht aufgenommen, blasgeformten Transportbehälter 12 umfasst. Grundsätzlich kann ein derartiger Transportbehälter aus Kunststoffen oder auch aus Metall wie z.B. Edelstahl hergestellt sein. Auch andere Materialien sind erfindungsgemäß einsetzbar, z.B. Glas oder Kartonagen, wie z.B. Kartonagen aus Schwerlast-Wellpappe.

Zum Schutz des Transportbehälter vor Kontamination ist in den Ausführungsbeispielen in diesem Transportbehälter 12 ein Inliner 10 aufgenommen.

Gemäß Fig. 1 ist der Inliner 10, der vorzugsweise aus einer Folie hergestellt ist, jedoch auch aus anderen geeigneten Materialien hergestellt sein kann, durch Schweißnähte und eine Faltung vorgeformt, so dass sich die Form des Inliners 10 beim Öffnen in seiner Form möglichst genau der Innenform eines IBC-Containers oder eines anderen möglichen Transportbehälters anpassen kann. Der Einfüllbereich 10a des Inliners 10 oben ist in eine Trichterform geschweißt, um das Befüllen zu erleichtern.

An diesem Inliner, der ein- und mehrlagig ausgerüstet werden kann, werden gemäß Fig. 2 Formstäbe 14 befestigt. Im Vordergrund ist der Boden 10b des Inliners 10 mit an Fixierungselementen 10c befestigten flexiblen Formstäben 14 sichtbar. Diese sind vorzugsweise aus Glasfaser oder einem flexiblen Kunststoff oder Metall oder einem anderen flexiblen Material hergestellt. Durch die Fixierungselemente 10c sind die Formstäbe 14 fest mit dem Boden 10b des Inliners 10 verbunden. Grundsätzlich ist auch jede andere Form der Verbindung der Formstäbe 14 mit dem Boden 10b möglich, z.B. ein Verkleben oder Einschweißen in die Folie. In expandierter Form strecken die Formstäbe 14 den Boden 10b des Inliners 10 in eine z.B. vorzugsweise rechteckige Form, die einer Innenfläche, vorzugsweise dem Innenboden, des Transportbehälters 12 entspricht. Vorzugsweise sind die Formstäbe im Bodenbereich fixiert, können jedoch auch an jeglicher anderen geeigneten und dem Verwendungszweck dienenden Stelle des Inliners fixiert werden.

Diese Formstäbe 14 werden vorzugsweise über Kreuz innen oder außen am Boden 10b fixiert, z.B. mittels Pads aus Kunststoff, die an die Folie des Inliners angeklebt, angeschweißt oder angeclipt werden können. Die Fixierungselemente 10c fixieren ihrerseits die Formstäbe 14, so dass diese gespreizt auf dem Boden 10b aufliegen. Die gespreizten Formstäbe 14 werden an den Fixierungselementen 10c aufgegriffen und so gegeneinander gebracht, dass sie verbogen werden und an den Enden aufeinandertreffen. Da die Inlinerfolie an den Fixierungselementen 10c fixiert ist, wird sie dabei automatisch mitgenommen und vorgefaltet. Dadurch erhält der Inliner 10 eine zentrierte Form.

Die Formstäbe 14 können, wie in Fig. 3 dargestellt, durch ihre flexible Eigenschaften unter Eigenspannung so verbogen werden, dass sie eine Faltung des gesamten Inliners 10 in eine sehr schlanke Form ermöglichen. Durch die Verbindung der Formstäbe 14 mit der Bodenfolie des Inliners an den Fixierungselementen 10c, überführen sie, sobald sie sich in ihre Ruheposition oder Ausgangsstellung begeben, beim Expandieren den Boden in eine flache, der Form des Innenbodens folgende Form.

Grundsätzlich steht der Inliner 10 mit den Formstäben 14 so in Wirkverbindung, dass sich der Inliner 10 im Transportbehälter 12 vergleichbar einem Regenschirmprinzip mit den Formstäben 14 beim Einbringen des Inliners in den Transportbehälter öffnet und beim Ausbringen des Inliners schließt. Die Formstäbe gehen dabei beim Öffnen in ihre Ruheposition und beim Schließen durch Herausziehen des entleerten Inliners in eine verformte Position.

Diese "verformte" Position nehmen die Formstäbe 14 auch beim Einbringen in den Inliner 10 ein, denn sie sind dazu im verformten Zustand in einem Applikationsschlauch 16 aufgenommen. Verformt bedeutet dabei, dass die Formstäbe 14 aus einem rückstellfähigen Material bestehen - es sich z.B. um elastisch beträchtlich verformbare Glasfaserstäbe handelt. Die Formstäbe 14 werden vorgespannt in den Inliner eingeführt und dort zu ihrer Entspannung freigesetzt. Z.B. können die Formstäbe in ein Halbrund gebogen werden und sind dadurch gespannt. Der Applikationsschlauch 16 hält die Stäbe dann vorgespannt in dieser Stellung, bis er abgezogen wird.

Die Einfüllöffnung 12a des Transportbehälters 12 ist in der Regel maßlich beschränkt, sodass der Inliner 10 auf das Maß des Durchmessers der Einfüllöffnung 12a zu falten ist, um ihn durch die Einfüllöffnung 12a des Transportbehälters 12 in denselben einführen zu können. Um ein Expandieren des Inliners 10 nach der Produktion und vor dem Einführen in den Transportbehälter 12 zu verhindern, wird der gefaltete Inliner 10 mitsamt den Formstäben 14 gemäß den Fig. 4, 5 durch einen übergezogenen Applikationsschlauch 16 in der gefalteten Form gehalten. Inliner und die Formstäbe 14 sind in ihrer verformten Position dafür eingerichtet, in dem Applikationsschlauch 16 aufgenommen zu werden. Die Außenabmessungen des Applikationsschlauchs 16 sind kleiner als die Einfüllöffnung 12a des Transportbehälters 12. Konkret ist der Applikationsschlauch 16 zu diesem Zweck kleiner als der Querschnitt bzw. Durchmesser der Einfüllöffnung 12a des Transportbehälters 12, so dass der Inliner 10 in gefalteter Form durch die Einfüllöffnung 12a gesteckt werden kann. Als Transportsicherung und gleichzeitiger Einführhilfe umhüllt der Applikationsschlauch 16 den gefalteten Inliner 10 vollständig und hält auch die gefalteten, unter Spannung stehenden Formstäbe 14 in einer in den Applikationsschlauch eingezogenen, hier verformten Position, damit der Inliner 10 durch die Einfüllöffnung 12a des Transportbehälters 12 gesteckt werden kann.

Vorzugsweise kann dabei auf die Einfüllöffnung 12a des Transportbehälters 12 ein Einführtrichter 42 gemäß Fig. 6a aufgesteckt werden. Dadurch wird vorteilhaft das Einführen des gefalteten Inliners mit Applikationsschlauch 16 einfacher und gleichzeitig kann der Applikationsschlauch an am Einführtrichter 42 angebrachten Stehbolzen 44 fixiert werden, so dass das Abziehen des Applikationsschlauch 16 einfach durch Eindrücken des gesamten Inliner-Pakets erfolgt. Gleichzeitig dient der Einführtrichter 42 als Schutz gegen scharfe Kanten in der Einfüllöffnung 12a des Transportbehälters. Ein Einführen ist aber ebenso ohne einen derartigen Einführtrichter möglich.

Der in dieser Stellung durch den Applikationsschlauch 16 in seiner gefalteten Form fixierte Inliner 10 wird gemäß Fig. 6 zunächst mitsamt dem Applikationsschlauch 16 durch die Einfüllöffnung 12a des Transportbehälters 12 gesteckt und in den Transportbehälter weiter eingeführt. Der Applikationsschlauch 16 wird gemäß Fig. 7 außerhalb der Einfüllöffnung 12a des Transportbehälters 12 vorzugsweise nach oben und aus dem Transportbehälter 12 heraus abgezogen. Dadurch lösen sich die flexiblen Formstäbe 14 aus ihrer durch den Applikationsschlauch vorgegeben Form und expandieren nach außen in ihre ursprünglich ungebogene Form. Dabei ziehen sie durch ihre Fixierung z.B. am Boden 10b des Inliners 10 diesen auf Grund ihrer Eigenspannung nach außen. Dadurch ergibt sich eine flache Grundform, im Ausführungsbeispiel eine flache Bodenform, des Inliners, die der Form des Transportbehälters 12 folgt.

Da sich die Formstäbe 14 nicht immer von alleine vollständig öffnen, vor allem nach langer Lagerung im Applikationsschlauch 16, ist es sinnvoll, den aufgespannten Inliner einige Male am Einfüllbereich durch die Einfüllöffnung 12a nach oben zu ziehen und danach wieder in Richtung des Bodens des Transportbehälters 12 absinken zu lassen. Durch die Auf- und Abbewegung bildet sich unter dem durch die Formstäbe 14 gespannten Inlinerboden ein Luftkissen, das seitlich um den Boden herum nach oben entweicht und den Inlinerboden dadurch noch besser im Transportbehälter 12 ausbreitet.

Gemäß Fig. 8 wird der Boden 10b des Inliners 10 durch die so expandierten Formstäbe 14 in eine flache Form gezogen, die der Form z.B. des Innenbodens des Transportbehälters 12 entspricht. Dadurch liegt er auf dem Innenboden des Transportbehälters 12 flach auf oder an einer anderen Fläche des Transportbehälters flach an.

Die trichterförmige Einfüllbereich 10a des Inliners 10 ragt durch die Einfüllöffnung 12a des Transportbehälters 12 nach oben heraus. Über diesen Bereich wird gemäß Fig. 9 ein Formteil 18 gezogen, das es ermöglicht, den trichterförmigen Einfüllbereich 10a des Inliners 10 während des Befüllungsvorgangs mittels einer Klemme 20 gegen ein mögliches Einrutschen in den Transportbehälter 12 zu fixieren. Gleichzeitig ermöglicht das Formteil 18 durch Luftlöcher 18a, der beim Befüllen des Inliners 10 aus dem Transportbehälter 12 verdrängten Luft sicher nach außen austreten.

Der Einfüllbereich 10a des Inliners 10 ist im Formteil 18 gemäß Fig. 10 mittels Klemme 20 gegen ein Einrutschen in den Transportbehälter 12 gesichert.

Der Inliner kann nun gemäß Fig. 11 mit Füllgut befüllt werden und öffnet sich durch das aufsteigende Füllgut 40 vom Bodenbereich beginnend nach oben in den Transportbehälter 12, um diesen auszukleiden. Dabei legt er sich eng und präzise an die Innenwände des Transportbehälters 12 an.

Nach der Befüllung wird der Einfüllbereich 10a des Inliners 10 z.B. mit einem Kabelbinder oder einem entsprechenden Material zum Abbinden verschlossen und nach innen in den Transportbehälter 12 gefaltet. Der Transportbehälter 12 kann für den sicheren Transport durch die Originaldeckel 22 oben an der Einfüllöffnung 12a und unten am Ventil 24 gemäß Fig. 13 verschlossen werden.

Zum Entleeren wird nach Fig. 14 die im Inliner 10 befindliche Flüssigkeit von oben durch die Einfüllöffnung 12a des Transportbehälters 12 und den Einfüllbereich 10a des Inliners 10 abgesaugt. Dabei wird so viel Flüssigkeit wie möglich aus dem Inliner 10 bis auf eine Restmenge im Bodenbereich abgesaugt. Um diese mittig wie in einem Sumpf 38 zu konzentrieren, wird der Inliner 10 am Einfüllbereich 10a nach oben gezogen, so dass sich eine sumpfartige Wanne bildet (Fig. 15). Nun kann die Restmenge abgesaugt werden. Vorzugsweise sollte hierfür eine starre Sauglanze mit einem kleinen Filterkorb verwendet werden. Die Flüssigkeit kann dadurch ohne ein Festsaugen des Inliners an der Sauglanze fast vollständig entnommen werden. Ist die Flüssigkeit bis auf eine geringe Restmenge abgesaugt, wird die Sauglanze oder der Saugschlauch entfernt.

Nun wird gemäß Fig. 17 der Inliner 10 in Pfeilrichtung nach oben gezogen, wodurch sich die flexiblen Formstäbe 14 durch den Kontakt mit der Einfüllöffnung 12a des Transportbehälters und den Zug in eine U-Form verbiegen, so dass sie mitsamt dem Inliner 10 nach oben und außen gezogen werden können, z.B. durch Zug mit einem um den oberen Bereich des Inliners 10 gewickelten Schlaufengurt 26, der durch die Gabel eines Gabelstaplers oder durch eine sonstige Hubeinrichtung nach oben gezogen wird.

Bei einer Entnahme von Hand wird der Inliner 10 an einer beliebigen Seite nach oben gezogen, bis einer der Formstäbe 14 mit Fixierungselementen 10c in der Einfüllöffnung 12a des Transportbehälters 12 sichtbar ist. Dieser erste Formstab wird mit einem seiner Fixierungselementen 10c zuerst herausgezogen, danach folgt die Folie des Inliner 10 und danach werden Stück um Stück die weiteren Enden der beiden Formstäbe 14 mit Fixierungselementen 10c herausgezogen, die sich zuvor im Innenbereich des Transportbehälters 12 befanden.

Sollte sich noch eine geringe Restmenge im Inliner 10 befinden, kann dieser gemäß Fig. 18 z.B. über eine Wanne 28 geschwenkt werden und dort z.B. mit einem Cuttermesser aufgeschnitten werden, so dass die Restmenge ausfließen und der Inliner anschließend der thermischen Verwertung zugeführt werden kann. In den nun leeren Transportbehälter 12 wird wieder ein neuer Inliner eingezogen.

Der Transportbehälter kann nun für die nächste Befüllung erneut mit einem Inliner bestückt werden.

Der mit den Formstäben 14 ausgestattete Inliner 10 bildet zusammen mit dem Applikationsschlauch 16, in dem der Inliner 10 und die Formstäbe 14 in ihrer verformten Position aufnehmbar sind und dessen Außenabmessungen kleiner als eine Einfüllöffnung 12a des Transportbehälters 12 sind, ein Verbundpaket, das zur Einbringung eines Inliners 10 durch eine Öffnung in einer Behälterwandung eines Transportbehälters 12 eingerichtet ist. Es kann in dieser Form den Benutzern derartiger Transportbehälter zur Verfügung gestellt werden und ist ohne weiteres schnell und leicht einsetzbar.

Ebenso kann das Verbundpaket zusätzlich das Formteil 18 umfassen, um den Inliner 10 nach dem Einbringen in den Transportbehälter 12 an dessen Einfüllöffnung 12a zu fixieren, wobei vorzugsweise das Formteil 18 Luftlöcher 18a aufweist.

An einem Transportbehälter 12, der eine Einfüllöffnung 12a und gegebenenfalls eine Auslauföffnung 36 aufweist sowie mit dem in dem Transportbehälter 12 angeordneten Inliner 10 versehen ist, kann vorzugsweise der Inliner 10 an der Einfüllöffnung 12a festlegbar sein.

### Bezugszeichenliste

- 10: Inliner
- 10a: Einfüllbereich
- 10b: Boden
- 10c: Fixierungselement
- 10d: Auslaufschlauch
- 12: Transportbehälter
- 12a: Einfüllöffnung
- 12b: Bodenfläche
- 14: Formstab
- 16: Applikationsschlauch
- 18: Formteil
- 18a: Luftlöcher
- 20: Klemme
- 22: Originaldeckel
- 24: Ventil
- 24a: Scheibenklappe
- 26: Schlaufengurt
- 28: Wanne
- 34: weiteres Formteil
- 36: Auslauföffnung
- 38: Sumpf
- 40: Füllgut
- 42: Einführtrichter

## Patentansprüche

1. Inliner (10), eingerichtet zur Aufnahme von Füllgut (40) und zur Einbringung durch eine Öffnung in einer Behälterwandung eines Transportbehälters (12),
**dadurch gekennzeichnet, dass** der Inliner (10) mit Formstäben (14) in Wirkverbindung steht, die dafür eingerichtet sind, sich mit dem Inliner (10) im Transportbehälter (12) Regenschirmprinzip-artig beim Einbringen des Inliners in den Transportbehälter zu öffnen und beim Ausbringen des Inliners zu schließen, wobei dafür die Formstäbe (14) ein flexibles, rückstellfähiges Material aufweisen und aus einer verformten Position infolge ihrer Eigenspannung in eine Ruheposition überführbar sind, die einer geöffneten Stellung des Inliners (10) entspricht.

2. Inliner nach Anspruch 1, **dadurch gekennzeichnet, dass** am Inliner (10) Fixierungselemente (10c) vorgesehen sind, an denen die Formstäbe (14) befestigt sind.

3. Inliner nach Anspruch 1 oder 2, **dadurch gekennzeichnet, dass** er mit wenigstens zwei Formstäben (14) versehen ist, die in der Ruheposition an wenigstens einer Stelle übereinander liegen und eine Fläche aufspannen, an deren Ecken die Fixierungselemente (10c) vorgesehen sind.

4. Inliner nach Anspruch 3,**dadurch gekennzeichnet, dass** die aufgespannte Fläche dazu eingerichtet ist, eine Innenfläche, vorzugsweise eine Bodenfläche (12b), des Transportbehälters (12) zu bedecken.

5. Inliner nach einem der vorhergehenden Ansprüche, **dadurch gekennzeichnet, dass** die Formstäbe (14) Glasfaserstäbe sind.

6. Inliner nach einem der vorhergehenden Ansprüche, **dadurch gekennzeichnet, dass** der Inliner (10) und die Formstäbe (14) in ihrer verformten Position dafür eingerichtet sind, in einem Applikationsschlauch (16) aufnehmbar zu sein, dessen Außenabmessungen im Querschnitt kleiner als die Einfüllöffnung (12a) des Transportbehälters (12) sind.

7. Verbundpaket, eingerichtet zur Einbringung eines Inliners (10) durch eine Öffnung in einer Behälterwandung eines Transportbehälters (12), umfassend
- einen Inliner (10), ausgestattet mit Formstäben (14), nach einem der Ansprüche 1 bis 6,
- einen Applikationsschlauch (16), in dem der Inliner (10) und die Formstäbe (14) in ihrer verformten Position aufnehmbar sind und dessen Außenabmessungen kleiner als eine Einfüllöffnung (12a) des Transportbehälters (12) sind.

8. Verbundpaket nach Anspruch 7, **dadurch gekennzeichnet, dass** es zusätzlich ein Formteil (18) umfasst, das dafür eingerichtet ist, den Inliner (10) nach dem Einbringen in den Transportbehälter (12) an dessen Einfüllöffnung (12a) zu fixieren, wobei vorzugsweise das Formteil (18) Luftlöcher (18a) aufweist.

9. Transportbehälter (12) mit einem Inliner (10) nach einem der Ansprüche 1 bis 6.

10. Transportbehälter (12) nach Anspruch 9, **dadurch gekennzeichnet, dass** er eine Einfüllöffnung (12a) und gegebenenfalls eine Auslauföffnung (36) aufweist, sowie mit dem in dem Transportbehälter (12) angeordneten Inliner (10) versehen ist, wobei der Inliner (10) an der Einfüllöffnung (12a) festlegbar ist.

11. Verfahren zum Einbringen eines Inliners nach einem der Ansprüche 1 bis 6, in einen Transportbehälter (12) durch eine Öffnung in einer Behälterwandung des Transportbehälters (12), mit den Schritten:
- Herstellen einer Wirkverbindung von Formstäben (14) und Inliner (10),
- Überführen der Formstäbe (14) in eine verformte Position unter Einführen von Formstäben (14) und Inliner (10) in einen Applikationsschlauch (16),
- Einbringen des Applikationsschlauchs (16) mit den darin aufgenommenen Inliner (10) und Formstäben (14) durch eine Einfüllöffnung (12a) in den Transportbehälter (12),
- Abziehen des Applikationsschlauchs (16) unter Freisetzen der Formstäbe (14), die dadurch den Inliner (10) aufspannen und sich in ihre Ruheposition an eine Innenfläche, vorzugsweise eine Bodenfläche (12b), des Transportbehälters (12) begeben,
- optionales Befüllen des Inliners (10) im Transportbehälter (12) mit Füllgut (40).

12. Verfahren nach Anspruch 11, **dadurch gekennzeichnet, dass** zum Entleeren des im Transportbehälter (12) befindlichen Inliners (10) folgende Schritte durchgeführt werden,
- Entfernen des Füllguts (40), vorzugsweise durch Abpumpen, Absaugen oder Entleeren, gegebenenfalls bis auf eine Restmenge an Füllgut (40),
- Anziehen des Inliners (10) nach oben zur Bildung eines Sumpfs (38) vorzugsweise über den Formstäben (14),
- Entfernen von Füllgut (40) aus dem Sumpf (38),
- Entnehmen des Inliner aus dem Transportbehälter.

## Claims

1. Inliner (10), configured for receiving filling material (40) and for introduction through an opening into a container wall of a transport container (12),
**characterised in that** the inliner (10) is operatively connected to shaping rods (14) which are configured to open with the inliner (10) in the transport container (12) in the manner of an umbrella principle when the inliner is introduced into the transport container and to close when the inliner is extracted, wherein
the shaping rods (14) comprise a flexible, resilient material and, as a result of their internal stress, are transferable from a deformed position into a rest position, which corresponds to an open position of the inliner (10).

2. Inliner in accordance with claim 1, **characterised in that** on the inliner (10) there are provided fixing elements (10c), at which the shaping rods (14) are secured.

3. Inliner in accordance with claim 1 or 2, **characterised in that** it is provided with at least two shaping rods (14) which, in the rest position, lie one above the other at at least one point and stretch an area at the corners of which the fixing elements (10c) are provided.

4. Inliner in accordance with claim 3, **characterised in that** the stretched area is configured to cover an inner surface, preferably a base surface (12b), of the transport container (12).

5. Inliner in accordance with anyone of the preceding claims, **characterised in that** the shaping rods (14) are glass fibre rods.

6. Inliner in accordance with anyone of the preceding claims, **characterised in that** the inliner (10) and the shaping rods (14) in their deformed position are configured to be receivable in an application tube (16), the outer dimensions of which are smaller in cross-section than the filling opening (12a) of the transport container (12).

7. Composite package configured for introducing an inliner (10) through an opening into a container wall of a transport container (12), said composite package comprising
- an inliner (10), equipped with shaping rods (14), in accordance with anyone of the claim 1 to 6,
- an application tube (16), in which there are receivable the inliner (10) and the shaping rods (14) in their deformed position and the outer dimensions of which are smaller than a filling opening (12a) of the transport container (12).

8. Composite package in accordance with claim 7, **characterised in that** it additionally comprises a moulded part (18) which is configured to fix the inliner (10) after introduction into the transport container (12) at the filling opening (12a) thereof, the moulded part (18) preferably having air holes (18a).

9. Transport container (12) with an inliner (10) in accordance with anyone of claims 1 to 6.

10. Transport container (12) in accordance with claim 9, **characterised in that** it has a filling opening (12a) and optionally an outlet opening (36), and is provided with the inliner (10) arranged in the transport container (12), the inliner (10) being securable at the filling opening (12a).

11. Method for introducing an inliner in accordance with anyone of claims 1 to 6 into a transport container (12) through an opening in a container wall of the transport container (12), said method comprising the steps of:
- establishing an operative connection between shaping rods (14) and inliner (10),
- transferring the shaping rods (14) into a deformed position by inserting shaping rods (14) and inliner (10) into an application tube (16),
- introducing the application tube (16) with the inliner (10) and the shaping rods (14) received therein through a filling opening (12a) into the transport container (12),
- pulling off the application tube (16) while releasing the shaping rods (14), which thereby stretch the inliner (10) and move to their rest position on an inner surface, preferably a base surface (12b), of the transport container (12),
- optionally filling the inliner (10) in the transport container (12) with filling material (40).

12. Method in accordance with claim 11, **characterised in that** the following steps are carried out to empty the inliner (10) located in the transport container (12),
- removing the filling material (40), preferably by pumping, suctioning or emptying, optionally down to a residual quantity of filling material (40),
- pulling the inliner (10) upwards to form a sump (38), preferably above the shaping rods (14),
- removing filling material (40) from the sump (38),
- removing the inliner from the transport container.

## Revendications

1. Doublure (10), prévue pour recevoir un matériau de remplissage (40) et pour être introduite à travers une ouverture dans une paroi d'un conteneur de transport (12), **caractérisée en ce que** la doublure (10) est en liaison active avec des tiges de forme (14) qui sont prévues pour s'ouvrir avec la doublure (10) dans le conteneur de transport (12) à la manière d'un parapluie lors de l'introduction de la doublure dans le conteneur de transport et pour se fermer lors de la sortie de la doublure, les tiges de forme (14) présentant à cet effet un matériau flexible, capables de revenir à sa position initiale, et pouvant passer, à la suite à leur propre déploiement, d'une position déformée à une position de repos qui correspond à une position ouverte de la doublure (10).

2. Doublure selon la revendication 1, **caractérisée en ce que** sont prévus au niveau de la doublure (10) des éléments de fixation (10c) auxquels les tiges de forme (14) sont fixées.

3. Doublure selon la revendication 1 ou 2, **caractérisée en ce qu'**elle est pourvue d'au moins deux tiges de forme (14) qui sont les unes sur les autres à au moins un endroit dans la position de repos et se déploient sur une surface aux coins de laquelle les éléments de fixation (10c) sont prévus.

4. Doublure selon la revendication 3, **caractérisée en ce que** la surface de déploiement est prévue pour couvrir une surface intérieure, de préférence une surface de fond (12b), du conteneur de transport (12).

5. Doublure selon l'une des revendications précédentes, **caractérisée en ce que** les tiges de forme (14) sont des tiges en fibres de verre.

6. Doublure selon l'une des revendications précédentes, **caractérisée en ce que** la doublure (10) et les tiges de forme (14) sont prévues, dans leur position déformée, pour pouvoir être logées dans un tube d'application (16) dont les dimensions extérieures sont en section transversale inférieures à l'ouverture de remplissage (12a) du conteneur de transport (12).

7. Paquet composite, prévu pour l'introduction d'une doublure (10) à travers une ouverture dans une paroi d'un conteneur de transport (12), comprenant
- une doublure (10), munie de tiges de forme (14) selon l'une des revendications 1 à 6,
- un tube d'application (16) dans lequel la doublure (10) et les tiges de forme (14) peuvent être logées dans leur position déformée et dont les dimensions extérieures sont inférieures à une ouverture de remplissage (12a) du conteneur de transport (12).

8. Paquet composite selon la revendication 7, **caractérisé en ce qu'**il comprend en outre (18) une pièce profilée (18), qui est prévue pour la fixation du conteneur (10) après l'introduction dans le conteneur de transport (12) au niveau de son ouverture de remplissage (12a), la pièce profilée (18) présentant de préférence des ouvertures d'aération (18a).

9. Conteneur de transport (12) comportant une doublure (10) selon l'une des revendications 1 à 6.

10. Conteneur de transport (12) selon la revendication 9, **caractérisé en ce qu'**il comprend une ouverture de remplissage (12a) et éventuellement une ouverture de sortie (36) et il est également pourvu de la doublure (10) disposée dans le conteneur de transport (12), la doublure (10) pouvant être fixée à l'ouverture de remplissage (12a).

11. Procédé d'introduction d'une doublure selon l'une des revendications 1 à 6 dans un conteneur de transport (12) à travers une ouverture dans une paroi du conteneur de transport (12), comportant les étapes suivantes consistant à :
- fabriquer une liaison active de tiges de forme (14) avec une doublure (10),
- faire passer les tiges de forme (14) en position déformée en introduisant ces tiges de forme (14) et la doublure (10) dans un tube d'application (16),
- introduire le tube d'application (16) avec la doublure (10) et les tiges de forme (14) logées à l'intérieur à travers une ouverture de remplissage (12a) dans le conteneur de transport (12),
- retirer le tube d'application (16) en libérant les tiges de forme (14) qui déploient ainsi la doublure (10) et passent dans leur position de repos au niveau d'une surface intérieure, de préférence une surface de fond (12) du conteneur de transport (12),
- remplir éventuellement la doublure (10) dans le conteneur de transport (12) avec un matériau de remplissage (40).

12. Procédé selon la revendication 11, **caractérisé en ce que** pour la vidange de la doublure (10) se trouvant dans le conteneur de transport (12), les étapes suivantes sont effectuées :
- enlèvement du matériau de remplissage (40), de préférence par pompage, aspiration ou vidange, éventuellement jusqu'à ce qu'il n'y ait qu'un reste de matériau de remplissage (40),
- extraction de la doublure (10) vers le haut, de préférence à l'aide des tiges de forme (14), pour la formation d'une masse (38),
- enlèvement du matériau de remplissage (40) de la masse (38),
- enlèvement de la doublure du conteneur de transport.
